# EUROPÄISCHE PATENTSCHRIFT

(11) **EP 4 642 602 B1**
(45) Veröffentlichungstag und Bekanntmachung des Hinweises auf die Patenterteilung: **13.05.2026**
(21) Anmeldenummer: 25700903.5
(22) Anmeldetag: 13.01.2025
(51) Int. Cl.: B26D 1/30, B26D 1/553, B26D 1/01

(54) **VORRICHTUNG ZUM SCHNEIDEN VON FESTEN LEBENSMITTELN IN SCHEIBEN**
DEVICE FOR CUTTING SOLID FOODS INTO SLICES
DISPOSITIF POUR COUPER DES ALIMENTS SOLIDES EN TRANCHES

(30) Priorität: 06.03.2024 LU 506521
(43) Veröffentlichungstag der Anmeldung: 05.11.2025
(73) Patentinhaber: Schuster-Engineering GmbH, 66620 Nonnweiler (DE)
(72) Erfinder: DEMIR, Faruk, 66333 Völklingen (DE); GÖLGE, Bahattin, 66806 Ensdorf (DE); SCHUSTER, Hans-Peter, 66620 Nonnweiler (DE)
(74) Vertreter: Zeiner, Johannes Michael
(86) Internationale Anmeldenummer: PCT/EP2025/050633
(87) Internationale Veröffentlichungsnummer: WO 2025/185862

(56) Entgegenhaltungen:
- DE-A1- 3 431 955
- DE-U1- 29 917 640
- US-A1- 2014 208 908
- US-B2- 8 739 669

## Beschreibung

Die Erfindung betrifft eine Vorrichtung zum Schneiden von festen Lebensmitteln in Scheiben, insbesondere zum Schneiden von Käselaiben in Scheiben, die eine Aufnahmeeinrichtung zur Aufnahme eines in Scheiben zu schneidenden Lebensmittels und eine verschwenkbar mit der Aufnahmeeinrichtung verbundene Schneideinrichtung umfasst, wobei wobei die Schneideinrichtung längliche Schneidmittel aufweist, die in mindestens zwei voneinander beabstandeten Schneidebenen angeordnet sind.

Ein festes Lebensmittel ist ein Lebensmittel, das im Gegensatz zu flüssigen Lebensmitteln formstabil ist.

Aus US 2014/208908 A1, DE 34 31 955 A1 und US 8,739,669 B2 sind Schneidvorrichtungen gemäss Oberbegriff von Anspruch 1 bekannt.

Durch Benutzung sind Eierschneider bekannt. Bei einem Eierschneider wird ein in Scheiben zu schneidendes Ei durch Schneiddrähte geschnitten. Je nach Härtegrad des Eis und Dicke der Schneiddrähte wird das Ei beim Schneiden verformt.

Der Erfindung liegt die Aufgabe zugrunde, eine Vorrichtung der eingangs genannten Art zu schaffen, durch die ein Lebensmittel, insbesondere ein Käselaib, beispielsweise ein Weichkäselaib, unter weistestgehender Beibehaltung seiner Form in Scheiben schneidbar ist. Beispielsweise sind mit einer erfindungsgemäßen Vorrichtung geschnittene Weichkäsescheiben aufgrund der Beibehaltung von deren Form besonders gut zur Verwendung in Fladenbrot, an dessen Form die Form des Weichkäselaibs angepasst ist, geeignet.

Ferner liegt der Erfindung die Aufgabe zugrunde, eine Vorrichtung der eingangs genannten Art zu schaffen, mit der ein festes Lebensmittel in einem einzigen Arbeitsschritt in mehrere Scheiben geschnitten werden kann.

Erfindungsgemäß wird die Aufgabe dadurch gelöst, dass die Schneideinrichtung ein Betätigungsmittel aufweist, durch dessen Betätigung eine Schneidbewegung bewirkbar ist, wobei das Betätigungsmittel verschwenkbar an einen Rahmen der Schneideinrichtung angelenkt ist, wobei eine Verbindung des Betätigungsmittels mit dem Rahmen derart ausgebildet ist, dass bei einer Verschwenkung des Betätigungsmittels ein bewegbarer Schneidmittelhalter entlang einer Längsachse des Rahmens linear bewegbar ist.

Beispielsweise kann durch Herunterdrücken des Betätigungsmittel in einer Wirkrichtung der Schwerkraft eine Schneidbewegung erfolgen. Es wird eine rein mechanische Schneidvorrichtung geschaffen, elektronische oder elektrische Komponenten sind nicht erforderlich. Eine einfache Reinigung einer erfindungsgemäßen Vorrichtung nach Benutzung ist außerdem möglich.

Es wird eine Schneidvorrichtung geschaffen, bei der eine Spannung der Schneidmittel zwischen Schneidmittelhaltern, zwischen denen sich die Schneidmittel erstrecken, anpassbar ist. Dadurch wird sichergestellt, dass eine hinreichende Schneidmittelspannung vorhanden ist, insbesondere wenn die Schneidmittel als Schneiddrähte ausgebildet sind. Vorteilhaft treten während eines Schneidvorgangs keine Quetschungen oder Ausbrüche an einem zu schneiden Lebensmittel auf. Ein besonders glatter Schnitt ist möglich.

Insgesamt wird eine Schneidvorrichtung geschaffen, die ohne Änderung für eine Vielzahl verschiedener in Scheiben zu schneidender Lebensmittel verwendbar ist, beispielsweise für Hartkäse, Weichkäse, Fisch oder Gemüse wie Kartoffeln oder Karotten.

Jede der mindestens zwei Schneidebenen der Schneidvorrichtung weist mehrere vorzugsweise äquidistant voneinander beabstandete längliche Schneidmittel auf. Die Schneidebenen sind in einer Richtung einer Schneidbewegung hintereinander angeordnet, so dass die Schneidmittel einer ersten der mindestens zwei Schneidebenen zuerst in Kontakt mit einem zu schneidenden Lebensmittel stehen und die Schneidmittel einer zweiten der mindestens zwei Schneidebenen erst zu einem späteren Zeitpunkt während der Schneidbewegung. Vorteilhaft erfolgt selbst bei eng nebeneinander angeordneten länglichen Schneidmitteln keine Verformung des zu schneidenden Lebensmittels, sondern ein glatter Schnitt ohne Verformung des Lebensmittels ist möglich. Ein glatter Schnitt ist ein Schnitt, bei dem eine Trennebene geschaffen wird, die beispielsweise keine sichtbaren Quetschstellen oder Ausbrüche aufweist.

Die Erfinder haben erkannt, dass eine erfindungsgemäße Schneidvorrichtung besonders zum schnellen Schneiden von Weichkäselaiben in Scheiben geeignet ist, so dass deren Einsatz in der Gastronomie, insbesondere in Dönerschnellrestaurants, besonders vorteilhaft ist. Vorzugsweise sind genau zwei Schneidebenen vorgesehen.

Zweckmäßigerweise sind die mindestens zwei voneinander beabstandeten Schneidebenen parallel zueinander.

Vorteilhaft ist ein gleichmäßiger, glatter Schnitt eines zu schneidenden Lebensmittels in Scheiben möglich. Bereiche, in denen Ausbrüche oder sichtbare Quetschstellen auftreten können, werden verhindert. Ein festes Lebensmittel kann in optisch ansprechende Scheiben, die eine ursprüngliche Form des festen Lebensmittels wiedergeben, geschnitten werden.

In einer Ausgestaltung der Erfindung sind die länglichen Schneidmittel einer ersten Schneidebene der mindestens zwei Schneidebenen zu den länglichen Schneidmitteln einer zweiten der mindestens zwei Schneidebenen versetzt angeordnet.

Eine versetzte Anordnung bedeutet einen Versatz senkrecht zu einer Richtung, in der sich die länglichen Schneidmittel erstrecken.

Vorteilhaft ist ein versetzter Schnitt möglich, bei dem benachbarte Schneidmittel, die eine Scheibe aus einem zu schneidenden Lebensmittel heraustrennen, bei einer Schneidbewegung der Schneideinrichtung zeitlich nacheinander in das Lebensmittel eintauchen. Vorteilhaft findet selbst bei geringen Abständen der Schneidmittel keine Quetschung des Lebensmittels statt.

Vorzugsweise sind die mindestens zwei Schneidebenen derart versetzt angeordnet,dass eine aus einem festen Lebensmittel herausgetrennte innere Scheibe auf einer ersten Seite eine Schnittfläche aufweist, die von einem Schneidmittel einer ersten der mindestens zwei Schneidebenen geschaffen ist, und die auf einer zweiten Seite eine Schnittfläche aufweist, von einem Schneidmittel einer zweiten der mindestens zwei Schneidebenen geschaffen ist. Die Erfinder haben erkannt, dass durch eine derart versetzte Anordnung ein besonders glatter Schnitt möglich ist, insbesondere bei Lebensmitteln wie Käse, insbesondere Weichkäse.

In einer weiteren Ausgestaltung der Erfindung sind die mehreren länglichen Schneidmittel als Schneiddraht, als Klinge, oder Schneiddrähte und Klingen ausgebildet. Mit derartigen Schneidmitteln ist eine große Anzahl an verschieden festen Lebensmitteln schneidbar. Beispielsweise sind Schneiddrähte für leicht brechende Lebensmittel wie Weichkäselaibe besonders geeignet, während Klingen, insbesondere starre Klingen, für Lebensmittel wie rohen Fisch besonders geeignet sind.

In einer Ausgestaltung der Erfindung weist die Schneideinrichtung einen Rahmen auf, wobei sich die länglichen Schneidmittel in einer Rahmenlängsrichtung erstrecken.

Insbesondere können sich die Schneidmittel parallel zu einer Rahmenlängsrichtung erstrecken.

Der Rahmen ist verschwenkbar mit der Aufnahmeeinrichtung verbunden. Ein zu schneidendes Lebensmittel kann in die Aufnahmeeinrichtung eingelegt werden, so dass es unterhalb des Rahmens angeordnet ist. Durch eine Verschwenkbewegung des Rahmens werden die Schneidmittel durch das zu schneidende, feste Lebensmittel hindurchgeführt und teilen dieses in Scheiben.

Vorteilhaft wird durch den Rahmen ein Stabilisierungsmittel geschaffen, das eine stabile Führung der Schneidmittel durch ein zu schneidendes festes Lebensmittel ermöglicht.

Eine Rahmenlängsrichtung ist eine Richtung, in der sich der Rahmen von einer Drehachse, um die herum die Schneideinrichtung verschwenkbar ist, erstreckt.

In einer weiteren Ausgestaltung der Erfindung weist die Schneideinrichtung einen Rahmen auf, innerhalb dessen die mindestens zwei voneinander beabstandeten Schneidebenen angeordnet sind.

Die Erfinder haben erkannt, dass durch eine Anordnung sämtlicher Schneidebenen innerhalb des Rahmens eine besonders stabile Schneidvorrichtung geschaffen wird, die für eine große Bandbreite an festen Lebensmittel verwendbar ist. Dadurch, dass der Rahmen stabilisierend wirkt, ist außerdem ein besonders glatter Schnitt sichergestellt. Verformungen der Vorrichtung bei bestimmungsgemäßer Benutzung, die zu ungeraden Schnitten führen können, werden vorteilhaft verhindert.

Zweckmäßigerweise weist die Schneideinrichtung einen Rahmen auf, der zwei Schneidmittelhalter umfasst, zwischen denen sich die mehreren länglichen Schneidmitteln erstrecken, wobei die zwei Schneidmittelhalter gegenüberliegende Rahmenteile bilden.

Die mehreren länglichen Schneidmittel sind zwischen den beiden Schneidmittelhaltern angebracht, vorzugsweise dazwischen gespannt. Dadurch, dass die Schneidmittelhalter gegenüberliegende Rahmenteile bilden, wird eine kompakte und zugleich stabile Vorrichtung geschaffen.

Denkbar ist, dass eine Schneidvorrichtung ein Spannmittel aufweist, durch das die Schneidmittel spannbar sind. Vorteilhaft ist deren Spannung an verschiedene feste Lebensmittel einstellbar. Eine hohe Spannung ist beispielsweise zum Schneiden von rohem Fisch oder Weichkäselaiben erforderlich, während eine geringere Spannung zum Schneiden von beispielsweise Eiern ausreichend ist.

Durch das Spannmittel ist außerdem ein einfacher Austausch der Schneidmittel möglich, da diese in einem entspannten Zustand austauschbar sind, und in einem gespannten Zustand zum Schneiden nutzbar sind.

In einer Ausgestaltung der Erfindung ist einer der Schneidmittelhalter in einer Rahmenlängsrichtung linear bewegbar.

Vorteilhaft ist eine Spannung, mit der die Schneidmittel zwischen den Schneidmittelhaltern angeordnet sind, durch Anpassung eines Abstands der beiden Schneidmittelhalter einstellbar. Eine Bewegung des einen Schneidmittelhalters ist beispielsweise durch ein Spannmittel möglich. Vorzugsweise umfasst das Spannmittel ein Betätigungsmittel wie einen Handgriff, das sowohl zum Spannen der Schneidmittel als auch zum Bewirken einer Schneidbewegung eingerichtet ist.

In einer weiteren Ausgestaltung der Erfindung ist das Betätigungsmittel einstückig an einen Rahmen der Schneideinrichtung angeformt, und umfasst vorzugsweise einen Handgriff, oder ist als bügelartiger Handgriff ausgebildet.

Vorteilhaft wird eine besonders stabile mechanische Schneidvorrichtung geschaffen.

In einer weiteren Ausgestaltung der Erfindung umfasst die Aufnahmeeinrichtung zwei Seitenwangen auf, an die ein zu schneidendes, festes Lebensmittel anlegbar ist, wobei jede der Seitenwangen vorzugsweise eine Ausnehmung aufweist.

Die zwei Seitenwangen verhindern ein seitliches Herausgleiten eines zu schneidenden Lebensmittels aus der Schneidvorrichtung bei einem Schneidvorgang. Die Seitenwangen begrenzen außerdem einen Aufnahmeraum für ein in Scheiben zu schneidendes Lebensmittel. Aufgrund der beiden Ausnehmungen kann ein geschnittenes Lebensmittel auf einmal durch Greifen, beispielsweise mit einer Zange oder zwei Fingern, entnommen werden.

Zweckmäßigerweise sind die Seitenwangen als Führungsmittel ausgebildet, die einen Rahmen der Schneideinrichtung führen, wobei bei einem Schneidvorgang Außenseiten der Seitenwangen an Innenseiten des Rahmens anliegen.

Die Seitenwangen stabilisieren die Vorrichtung, insbesondere den Rahmen der Schneideinrichtung bei einer Schneidbewegung. Ein seitliches Verkanten oder eine Seitwärtsbewegung des Rahmens, die zu einem ungleichmäßigen Schnitt führen könnte, wird vorteilhaft verhindert.

In einer Ausgestaltung der Erfindung weist die Aufnahmeeinrichtung ein kammartiges Rückhaltemittel, das eine Bewegung eines zu schneidenden Lebensmittels während eines Schneidevorgangs aus einer Schneideposition heraus verhindert.

Durch die kammartige Ausgestaltung kann das Rückhaltemittel ein zu schneidendes Lebensmittel bis zum Abschluss eines Schneidvorgangs halten. Die mehreren Schneidmittel können zwischen benachbarten Zinken des kammartigen Rückstellmittels eintauchen, wodurch eine Schneidbewegung möglich wird, die ein vollständiges Schneiden eines zu schneidenden Lebensmittels in Scheiben ermöglicht.

Zinken des kammartigen Rückhaltemittels stehen vorzugsweise gewinkelt von der Aufnahmeeinrichtung vor.

In einer weiteren Ausgestaltung der Erfindung umfasst die Aufnahmeeinrichtung einen vorzugsweise ebenen Boden, der aus voneinander beabstandeten, parallelen Streben gebildet ist, wobei eine Bodenfläche in Abstand von einer Drehachse, um die herum die Schneideinrichtung verschwenkbar ist, angeordnet ist.

Der Abstand ist vorzugsweise ein vertikaler Abstand oder ein vertikaler und horizontaler Abstand.

Vorteilhaft können die Schneidmittel zum Ende eines Schneidvorgangs zwischen den Streben in den Boden eintauchen. Ein zu schneidendes Lebensmittel ist dadurch vorteilhaft vollständig in Scheiben schneidbar.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1a-d: Eine Ausführungsform einer Schneidvorrichtung,
- Fig. 2a-f: eine Ausführungsform einer erfindungsgemäßen Schneidvorrichtung.

Eine in Fig. 1a in einer perspektivischen Ansicht und Fig. 1b in einer geschnittenen Seitenansicht (Schnitt B-B) gezeigte Vorrichtung 1 zum Schneiden eines festen Lebensmittels in Scheiben umfasst eine Aufnahmeeinrichtung 2 für ein in Fig. 1 nicht gezeigtes zu schneidende Lebensmittel und eine verschwenkbar mit der Aufnahmeeinrichtung 2 verbundene Schneideinrichtung 3, die einen Rahmen 4 aufweist, innerhalb dessen in diesem Ausführungsbeispiel als Schneiddrähte 5, 6 ausgebildete längliche Schneidmittel angeordnet sind.

Die Schneiddrähte 5 sind in einer ersten Schneidebene 7 von zwei parallelen Schneidebenen 7, 8 angeordnet, während die Schneiddrähte 6 in einer zweiten Schneidebene 8 der zwei Schneidebenen 7, 8 angeordnet sind. Die Schneiddrähte der beiden Schneidebenen sind versetzt zueinander angeordnet.

Es hat sich als vorteilhaft herausgestellt, wenn die parallelen Schneidebenen 7, 8 zum Schneiden eines festen Lebensmittels wie einem Weichkäselaib einen Abstand von 4,50 mm +/- 0,20 mm aufweisen.

Die Schneiddrähte 5 sind versetzt zu den Schneiddrähten 6 angeordnet.

Die Schneiddrähte 5 sind Abschnitte eines Drahts 9, der durch insgesamt vier Umlenkrolllen 10, 11 umgelenkt wird.

Die Schneiddrähte 6 sind Abschnitte eines Drahts 12, der durch insgesamt vier Umlenkrolllen 13, 14 umgelenkt wird.

Die Umlenkrollen 10, 13 befinden sich auf einander abgewandten Seiten eines Drahthalters 15, der einen ersten Rahmenteil des Rahmens 4 bildet, und sind in einer Längsrichtung des Drahthalters 15 versetzt zueinander angeordnet.

Die Umlenkrollen 11, 14 befinden sich auf einander abgewandten Seiten eines Drahthalters 16, der einen zweiten, dem ersten Rahmenteil gegenüberliegenden Rahmenteil des Rahmens 4 bildet, und sind in einer Längsrichtung des Drahthalters 16 versetzt zueinander angeordnet.

Durch die versetzte Anordnung der Umlenkrollen 10, 13, 11, 14 sind die Schneiddrähte 5, 6 in der Längsrichtung des jeweiligen Drahthalters 15, 16 versetzt zueinander angeordnet.

Die versetzte Anordnung zeigt Fig. 1d, die eine teilweise transparente Darstellung der Vorrichtung 1 in einer Vorderansicht ist.

Ein Abstand der beiden Schneidebenen 7, 8 entspricht einer Dicke der Drahthalter 15, 16.

Ein Handgriff 17 ist einstückig an den Rahmen 4 angeformt und bügelartig ausgebildet.

Die Aufnahmeeinrichtung 2 weist außerdem zwei Seitenwangen 18, ein kammartiges Rückhaltemittel 19 sowie einen Boden 20 auf. Jede der Seitenwangen 18 ist mit einer Ausnehmung 21 versehen, durch die ein in Scheiben geschnittenes Lebensmittel zur Entnahme von zwei Seiten gegriffen werden kann.

Der Boden 20 ist aus parallel nebeneinander angeordneten, voneinander beabstandeten Streben 22 gebildet ist. Die Streben 22 befinden sich in der Aufnahmeeinrichtung 2 oberhalb einer Drehachse 23, um die der Rahmen 4 verschwenkbar ist, das heißt eine Oberseite des Bodens 20 ist gegenüber der Drehachse 23 erhöht.

Zum Schneiden eines in Fig. 1a-d nicht gezeigten festen Lebensmittels in Scheiben steht die Vorrichtung 1 auf einem festen Untergrund wie einem Tisch und zwischen den Seitenwangen 18 ist das in Scheiben zu schneidende Lebensmittel eingebracht, wobei ein Aufnahmeraum 24 für das zu schneidende Lebensmittel durch die Seitenwangen 18, die Schneidebene 7 und das kammartige Rückhaltemittel 19 gebildet ist.

Durch Herunterdrücken des Handgriffs 17 aus einer in Fig. 1a gezeigten Anfangsstellung der Schneideinrichtung 2 in eine in Fig. 1c gezeigte Endstellung, in der die Schneiddrähte 5, 6 unterhalb des Bodens 20 nach Hindurchtauchen zwischen den Streben 22 angeordnet sind, wird das zu schneidende Lebensmittel durch die Schneiddrähte 5, 6 in Scheiben geschnitten, wobei eine innere Scheibe von einem Schneiddraht 5 und einem benachbarten Schneiddraht 6 der zwei Drahtebenen 7, 8 aus dem festen Lebensmittel herausgetrennt wird.

Dadurch, dass die Schneiddrähte 5, 6 bei einer Schneidbewegung aus der Anfangsstellung in die Endstellung, bei der der Rahmen 4 um die Drehachse 23 verschwenkt wird, zwischen den Streben 22 des Bodens 20 und zwischen Zinken 25 des kammartigen Rückhaltemittels 19 hindurchtauchen können und sich in der Endstellung unterhalb einer Oberseite des Bodens 20 befinden, werden mehrere einzelne Scheiben aus dem festen Lebensmittel herausgetrennt.

Die Seitenwangen 18 bilden ferner ein Führungsmittel für den Rahmen 4, indem Innenseiten 26 des Rahmens 4 bei der Schneidbewegung an Außenseiten 27 der Seitenwangen 18 anliegen.

Die Aufnahmeeinrichtung 2 weist ferner einen Sockel 28 auf, der ein Sockelbodenteil 29 mit Standfüßen 30 sowie einen Durchgang 31 umfasst, wobei der Sockel 28 einstückig an die Aufnahmeeinrichtung 2 angeformt ist. Durch den Durchgang 31 kann ein Benutzer der Vorrichtung 1 zu deren Fixierung während eines Schneidvorgangs hindurchgreifen und durch Druck auf das Sockelbodenteil 29 die Vorrichtung 1 auf einem Untergrund, auf dem die Vorrichtung 1 während einer bestimmungsgemäßen Benutzung steht, gegen seitliches Verkippen fixieren.

Es wird nun auf Fig. 2a-f Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Eine in Fig. 2a in einer perspektivischen Ansicht und in Fig. 2b in einer geschnittenen Seitenansicht (Schnitt B-B) gezeigte Vorrichtung 1a zum Schneiden eines festen Lebensmittels in Scheiben unterscheidet sich von derjenigen in Fig. 1 gezeigten dadurch, dass ein Drahthalter 15a durch Verschwenken eines bügelartigen Handgriffs 17a, der verschwenkbar an einen Rahmen 4a der Vorrichtung 1a angebracht ist, linear in einer Rahmenlängsrichtung in Richtung eines in Fig. 2d gezeigten Pfeils 32 bewegbar ist, wobei Fig. 2d einen Schnitt A aus Fig 2a zeigt.

Bei Verschwenkung des Handgriffs 17a aus einer in Fig. 2e gezeigten Entspannstellung in eine in Fig. 2f gezeigte Spannstellung, erfolgt eine Spannung von Schneiddrähten 5a, 6a durch eine Linearbewegung des Drahthalters 15a in Richtung des Pfeils 32. Gespannte Schneiddrähte 5a, 6a erlauben eine besonders glatte Schnittfläche, die weitestgehend frei von Ausbrüchen und Quetschungen ist, insbesondere wenn ein Weichkäselaib geschnitten wird.

Eine Schneideinrichtung 2a ist in einer in Fig. 2a und 2b gezeigten Stellung in einer Zwischenstellung zwischen einer Anfangs- und einer in Fig. 2c gezeigten Endstellung. In der gezeigten Zwischenstellung tauchen Schneiddrähte 5a einer ersten Schneidebene 7a in ein festes, zu schneidendes Lebensmittel 33, das in diesem Ausführungsbeispiel als Weichkäselaib ausgebildet ist, ein, während unmittelbar benachbarte, zu den Schneiddrähten 5a versetzt angeordnete Schneiddrähte 6a einer zweiten Schneidebene 8a noch nicht in das Lebensmittel 33 eintauchen.

Details des verschwenkbar an den Rahmen 4a angelenkten Handgriffs 17a zeigt Fig. 2d.

Seitliche Verbindungsvorsprünge des Drahthalters 15a sind an gegenüberliegenden Seiten durch einen länglichen Durchgang 34 in dem Rahmen 4a hindurchgeführt, wobei der Handgriff 17a verschwenkbar mit dem Drahthalter 15a verbunden ist.

In einen Endabschnitt 35 des Rahmens 4a sind seitliche Einkerbungen 36 mit einem abgerundeten Kontaktbereich 37 eingebracht, wobei der Kontaktbereich 37 zur Anlage an einen Führungsvorsprung 38 eingerichtet ist, der an eine Innenseite des Handgriffs 17a angebracht ist.

In der Entspannstellung liegt der Führungsvorsprung 38 wie in Fig. 2e gezeigt an einen Randbereich der Einkerbung 36 an und gleitet bei einer Spannbewegung aus der Entspannstellung in die in Fig. 2f gezeigte Spannstellung entlang des Kontaktbereichs, wodurch eine Bewegung des Drahthalters 15a in Richtung des Pfeils 32 in die Hauptspannstellung erfolgt. Es hat sich als vorteilhaft herausgestellt, wenn eine Linearbewegung um bis zu 3,00 mm möglich ist.

Ein Wechsel von Schneiddrähten 6a ist möglich, indem Enden eines den Schneiddraht 6a bildenden Drahtes 12a in der Entspannstellung durch Lösen von Innensechskantschrauben 39, 40 die Drahtenden der Drähte 9a, 12a in einem jeweiligen Drahthalter 15a, 16a fixieren, gelöst werden.

Ein neuer Draht 12a kann beispielsweise eingesetzt werden, indem zuerst ein erstes Ende des Drahtes durch die Innensechskantschraube 39 mit dem Drahthalter 16a verbunden wird, und der Draht 12a bis zur Innensechskantschraube 40 des Drahthalters 15a über die Umlenkrollen 13a, 14a zur Bildung der Schneiddrähte 6a geführt und dort fixiert wird.

Durch Bewegung des Handgriffs 17a aus der Entspannstellung in die Spannstellung erfolgt eine Einspannung des Drahtes 12a zwischen den Drahthaltern 15a, 16a, wodurch die Schneiddrähte 6a unter Zugspannung gesetzt werden.

Ein Austausch eines Drahtes 9a erfolgt in analoger Weise.

## Patentansprüche

1. Vorrichtung (1; 1a) zum Schneiden von festen Lebensmitteln (33) in Scheiben, insbesondere zum Schneiden von Käselaiben in Scheiben, die eine Aufnahmeeinrichtung (2; 2a) zur Aufnahme eines in Scheiben zu schneidenden Lebensmittels (33) und eine verschwenkbar mit der Aufnahmeeinrichtung (2: 2a) verbundene Schneideinrichtung (3; 3a) umfasst, wobei die Schneideinrichtung (3; 3a) längliche Schneidmittel (5, 6; 5a, 6a) aufweist, die in mindestens zwei voneinander beabstandeten Schneidebenen (7, 8; 7a, 8a) angeordnet sind,
**dadurch gekennzeichnet,**
**dass** die Schneideinrichtung (3; 3a) ein Betätigungsmittel (17; 17a) aufweist, durch dessen Betätigung eine Schneidbewegung bewirkbar ist, wobei das Betätigungsmittel (17; 17a) verschwenkbar an einen Rahmen (4; 4a) der Schneideinrichtung (3; 3a) angelenkt ist, wobei eine Verbindung des Betätigungsmittels (17; 17a) mit dem Rahmen (4; 4a) derart ausgebildet ist, dass bei einer Verschwenkung des Betätigungsmittels (17; 17a) ein bewegbarer Schneidmittelhalter (15; 15a) entlang einer Längsachse des Rahmens (4; 4a) linear bewegbar ist.

2. Vorrichtung nach Anspruch 1,
**dadurch gekennzeichnet,**
**dass** die mindestens zwei voneinander beabstandeten Schneidebenen (7, 8; 7a, 8a) parallel zueinander sind.

3. Vorrichtung nach Anspruch 1 oder 2,
**dadurch gekennzeichnet,**
**dass** die länglichen Schneidmittel (5; 5a) einer ersten Schneidebene (7; 7a) der mindestens zwei Schneidebenen (7, 8; 7a, 8a) zu den länglichen Schneidmitteln (6; 6a) einer zweiten (8; 8a) der mindestens zwei Schneidebenen (7, 8; 7a, 8a) versetzt angeordnet sind.

4. Vorrichtung nach einem der Ansprüche 1 bis 3,
**dadurch gekennzeichnet,**
**dass** die mehreren länglichen Schneidmittel als Schneiddraht (5, 6; 5a, 6a), als Klinge, oder Schneiddrähte und Klingen ausgebildet sind.

5. Vorrichtung nach einem der Ansprüche 1 bis 4,
**dadurch gekennzeichnet,**
**dass** die Schneideinrichtung (3; 3a) einen Rahmen (4; 4a) aufweist, wobei sich die länglichen Schneidmittel (5, 6; 5a, 6a) in einer Rahmenlängsrichtung erstrecken.

6. Vorrichtung nach einem der Ansprüche 1 bis 5,
**dadurch gekennzeichnet,**
**dass** die Schneideinrichtung (3; 3a) einen Rahmen (4; 4a) aufweist, innerhalb dessen die mindestens zwei voneinander beabstandeten Schneidebenen (7, 8; 7a, 8a) angeordnet sind.

7. Vorrichtung nach einem der Ansprüche 1 bis 6,
**dadurch gekennzeichnet,**
**dass** die Schneideinrichtung (3; 3a) einen Rahmen (4; 4a) aufweist, der zwei Schneidmittelhalter (15, 16; 15a, 16a) umfasst, zwischen denen sich die mehreren länglichen Schneidmittel (5, 6; 5a, 6a) erstrecken, wobei die zwei Schneidmittelhalter (15, 16; 15a, 16a) gegenüberliegende Rahmenteile bilden.

8. Vorrichtung nach Anspruch 7,
**dadurch gekennzeichnet,**
**dass** einer der Schneidmittelhalter (15; 15a) in einer Rahmenlängsrichtung linear bewegbar ist.

9. Vorrichtung nach Anspruch 1,
**dadurch gekennzeichnet,**
**dass** das Betätigungsmittel (17; 17a) einstückig an einen Rahmen (4; 4a) der Schneideinrichtung (3; 3a) angeformt ist, und vorzugsweise einen Handgriff umfasst, oder als bügelartiger Handgriff ausgebildet ist.

10. Vorrichtung nach einem der Ansprüche 1 bis 9,
**dadurch gekennzeichnet,**
**dass** die Aufnahmeeinrichtung (2; 2a) zwei Seitenwangen (18; 18a) umfasst, an die ein zu schneidendes, festes Lebensmittel (33) anlegbar ist, wobei jede der Seitenwangen (18; 18a) vorzugsweise eine Ausnehmung (21) aufweist.

11. Vorrichtung nach Anspruch 10,
**dadurch gekennzeichnet,**
**dass** die Seitenwangen (18; 18a) als Führungsmittel ausgebildet sind, die einen Rahmen (4; 4a) der Schneideinrichtung (3; 3a) führen, wobei bei einem Schneidvorgang Außenseiten (27) der Seitenwangen (18; 18a) an Innenseiten (26) des Rahmens (4; 4a) anliegen.

12. Vorrichtung nach einem der Ansprüche 1 bis 11,
**dadurch gekennzeichnet,**
**dass** die Aufnahmeeinrichtung (2; 2a) ein kammartiges Rückhaltemittel (18; 18a) aufweist, das eine Bewegung eines zu schneidenden Lebensmittels während eines Schneidevorgangs aus einer Schneideposition heraus verhindert.

13. Vorrichtung nach einem der Ansprüche 1 bis 12,
**dadurch gekennzeichnet,**
**dass** die Aufnahmeeinrichtung (2; 2a) einen vorzugsweise ebenen Boden (20; 20a) umfasst, der aus voneinander beabstandeten, parallelen Streben (21) gebildet ist, wobei eine Bodenfläche in Abstand von einer Drehachse (23; 23a), um die herum die Schneideinrichtung (3; 3a) verschwenkbar ist, angeordnet ist.

## Claims

1. Device (1; 1a) for cutting solid food products (33) into slices, in particular for cutting cheese loaves into slices, comprising a receiving arrangement (2; 2a) for receiving a food product (33) to be cut into slices and a cutting arrangement (3; 3a) connected to the receiving arrangement (2; 2a) so as to be pivotable, wherein the cutting arrangement (3; 3a) has elongate cutting members (5, 6; 5a, 6a) which are arranged in at least two cutting planes (7, 8; 7a, 8a) spaced apart from one another,
**characterized in that**
the cutting arrangement (3; 3a) has an actuating member (17; 17a), by the actuation of which a cutting movement can be effected, wherein the actuating member (17; 17a) is pivotably articulated to a frame (4; 4a) of the cutting arrangement (3; 3a), wherein a connection of the actuating member (17; 17a) to the frame (4; 4a) is designed such that, upon pivoting of the actuating member (17; 17a), a movable cutting-member holder (15; 15a) is linearly movable along a longitudinal axis of the frame (4; 4a).

2. Device according to claim 1,
**characterized in that**
the at least two cutting planes (7, 8; 7a, 8a) spaced apart from one another are parallel to one another.

3. Device according to claim 1 or 2,
**characterized in that**
the elongate cutting members (5; 5a) of a first cutting plane (7; 7a) of the at least two cutting planes (7, 8; 7a, 8a) are arranged offset relative to the elongate cutting members (6; 6a) of a second (8; 8a) of the at least two cutting planes (7, 8; 7a, 8a).

4. Device according to one of claims 1 to 3,
**characterized in that**
the plurality of elongate cutting members are designed as cutting wire (5, 6; 5a, 6a), as blade, or as cutting wires and blades.

5. Device according to one of claims 1 to 4,
**characterized in that**
the cutting arrangement (3; 3a) has a frame (4; 4a), wherein the elongate cutting members (5, 6; 5a, 6a) extend in a frame longitudinal direction.

6. Device according to one of claims 1 to 5,
**characterized in that**
the cutting arrangement (3; 3a) has a frame (4; 4a), within which the at least two cutting planes (7, 8; 7a, 8a) spaced apart from one another are arranged.

7. Device according to one of claims 1 to 6,
**characterized in that**
the cutting arrangement (3; 3a) has a frame (4; 4a) comprising two cutting-member holders (15, 16; 15a, 16a), between which the plurality of elongate cutting members (5, 6; 5a, 6a) extend, wherein the two cutting-member holders (15, 16; 15a, 16a) form opposite frame parts.

8. Device according to claim 7,
**characterized in that**
one of the cutting-member holders (15; 15a) is linearly movable in a frame longitudinal direction.

9. Device according to claim 1,
**characterized in that**
the actuating member (17; 17a) is integrally formed on a frame (4; 4a) of the cutting arrangement (3; 3a), and preferably comprises a handle, or is designed as a bow-shaped handle.

10. Device according to one of claims 1 to 9,
**characterized in that**
the receiving arrangement (2; 2a) comprises two side cheeks (18; 18a), against which a solid food product (33) to be cut can be placed, wherein each of the side cheeks (18; 18a) preferably has a recess (21).

11. Device according to claim 10,
**characterized in that**
the side cheeks (18; 18a) are designed as guide means which guide a frame (4; 4a) of the cutting arrangement (3; 3a), wherein, during a cutting operation, outer sides (27) of the side cheeks (18; 18a) bear against inner sides (26) of the frame (4; 4a).

12. Device according to one of claims 1 to 11,
**characterized in that**
the receiving arrangement (2; 2a) has a comb-like retaining means (18; 18a) which prevents movement of a food product to be cut out of a cutting position during a cutting operation.

13. Device according to one of claims 1 to 12,
**characterized in that**
the receiving arrangement (2; 2a) comprises a preferably planar base (20; 20a), which is formed by parallel bars (21) spaced apart from one another, wherein a base surface is arranged at a distance from an axis of rotation (23; 23a), about which the cutting arrangement (3; 3a) is pivotable.

## Revendications

1. Dispositif (1 ; 1a) pour découper en tranches des produits alimentaires solides (33), en particulier pour découper en tranches des meules de fromage, comprenant un agencement de réception (2 ; 2a) destiné à recevoir un produit alimentaire (33) à découper en tranches, et un agencement de coupe (3 ; 3a) relié de manière pivotante à l'agencement de réception (2 ; 2a), l'agencement de coupe (3 ; 3a) comportant des organes de coupe allongés (5, 6 ; 5a, 6a) disposés dans au moins deux plans de coupe (7, 8 ; 7a, 8a) espacés l'un de l'autre,
**caractérisé en ce que**
l'agencement de coupe (3 ; 3a) comporte un organe d'actionnement (17 ; 17a), dont l'actionnement permet de provoquer un mouvement de coupe, l'organe d'actionnement (17 ; 17a) étant articulé de manière pivotante à un cadre (4 ; 4a) de l'agencement de coupe (3 ; 3a), une liaison de l'organe d'actionnement (17 ; 17a) avec le cadre (4 ; 4a) étant conçue de telle sorte que, lors d'un pivotement de l'organe d'actionnement (17 ; 17a), un porte-organe de coupe mobile (15 ; 15a) est déplaçable linéairement le long d'un axe longitudinal du cadre (4 ; 4a).

2. Dispositif selon la revendication 1,
**caractérisé en ce que**
les au moins deux plans de coupe (7, 8 ; 7a, 8a) espacés l'un de l'autre sont parallèles l'un à l'autre.

3. Dispositif selon la revendication 1 ou 2,
**caractérisé en ce que**
les organes de coupe allongés (5 ; 5a) d'un premier plan de coupe (7 ; 7a) des au moins deux plans de coupe (7, 8 ; 7a, 8a) sont disposés de manière décalée par rapport aux organes de coupe allongés (6 ; 6a) d'un second (8 ; 8a) des au moins deux plans de coupe (7, 8 ; 7a, 8a).

4. Dispositif selon l'une des revendications 1 à 3,
**caractérisé en ce que**
la pluralité d'organes de coupe allongés est réalisée sous la forme de fil de coupe (5, 6 ; 5a, 6a), de lame, ou de fils de coupe et de lames.

5. Dispositif selon l'une des revendications 1 à 4,
**caractérisé en ce que**
l'agencement de coupe (3 ; 3a) comporte un cadre (4 ; 4a), les organes de coupe allongés (5, 6 ; 5a, 6a) s'étendant dans une direction longitudinale du cadre.

6. Dispositif selon l'une des revendications 1 à 5,
**caractérisé en ce que**
l'agencement de coupe (3 ; 3a) comporte un cadre (4 ; 4a), à l'intérieur duquel sont disposés les au moins deux plans de coupe (7, 8 ; 7a, 8a) espacés l'un de l'autre.

7. Dispositif selon l'une des revendications 1 à 6,
**caractérisé en ce que**
l'agencement de coupe (3 ; 3a) comporte un cadre (4 ; 4a) comprenant deux porte-organes de coupe (15, 16 ; 15a, 16a), entre lesquels s'étendent les organes de coupe allongés (5, 6 ; 5a, 6a), les deux porte-organes de coupe (15, 16 ; 15a, 16a) formant des parties opposées du cadre.

8. Dispositif selon la revendication 7,
**caractérisé en ce que**
l'un des porte-organes de coupe (15 ; 15a) est déplaçable linéairement dans une direction longitudinale du cadre.

9. Dispositif selon la revendication 1,
**caractérisé en ce que**
l'organe d'actionnement (17 ; 17a) est formé d'une seule pièce avec un cadre (4 ; 4a) de l'agencement de coupe (3 ; 3a), et comprend de préférence une poignée, ou est réalisé sous la forme d'une poignée en arceau.

10. Dispositif selon l'une des revendications 1 à 9,
**caractérisé en ce que**
l'agencement de réception (2 ; 2a) comprend deux joues latérales (18 ; 18a), contre lesquelles peut être appliqué un produit alimentaire solide (33) à découper, chacune des joues latérales (18 ; 18a) présentant de préférence un évidement (21).

11. Dispositif selon la revendication 10,
**caractérisé en ce que**
les joues latérales (18 ; 18a) sont réalisées en tant que moyens de guidage qui guident un cadre (4 ; 4a) de l'agencement de coupe (3 ; 3a), les faces extérieures (27) des joues latérales (18 ; 18a) venant, lors d'une opération de coupe, en appui contre les faces intérieures (26) du cadre (4 ; 4a).

12. Dispositif selon l'une des revendications 1 à 11,
**caractérisé en ce que**
l'agencement de réception (2 ; 2a) comporte un moyen de retenue en forme de peigne (18 ; 18a) qui empêche le déplacement d'un produit alimentaire à découper hors d'une position de coupe pendant une opération de coupe.

13. Dispositif selon l'une des revendications 1 à 12,
**caractérisé en ce que**
l'agencement de réception (2 ; 2a) comprend un fond (20 ; 20a), de préférence plan, qui est formé par des barrettes parallèles (21) espacées les unes des autres, une surface de fond étant disposée à distance d'un axe de rotation (23 ; 23a) autour duquel l'agencement de coupe (3 ; 3a) est pivotable.
